# EUROPÄISCHE PATENTSCHRIFT

(11) **EP 2 895 747 B1**
(45) Veröffentlichungstag und Bekanntmachung des Hinweises auf die Patenterteilung: **31.05.2017**
(21) Anmeldenummer: 13753614.0
(22) Anmeldetag: 22.08.2013
(51) Int. Cl.: F04D 29/42, F04D 29/52, F04D 29/58

(54) **WANDRING EINES LÜFTERS MIT HEIZELEMENT**
WALL RING FOR A FAN WITH HEATING ELEMENT
BAGUE MURALE DE VENTILATEUR ÉQUIPÉE D'UN ÉLÉMENT CHAUFFANT

(30) Priorität: 11.09.2012 DE 102012108449
(43) Veröffentlichungstag der Anmeldung: 22.07.2015
(73) Patentinhaber: EBM-Papst Mulfingen GmbH&CO. KG, 74673 Mulfingen (DE)
(72) Erfinder: HELI, Thomas, 74595 Langenburg (DE)
(74) Vertreter: Jostarndt Patentanwalts-AG
(86) Internationale Anmeldenummer: PCT/EP2013/067475
(87) Internationale Veröffentlichungsnummer: WO 2014/040835

(56) Entgegenhaltungen:
- DE-U1-202005 012 394
- GB-A- 2 189 119
- US-A- 1 991 280
- US-A- 3 465 124
- US-A- 3 525 851
- US-A1- 2005 123 396
- US-A1- 2006 209 532

## Beschreibung

Die Erfindung richtet sich sowohl auf einen Wandring für einen Lüfter, umfassend mindestens ein Heizelement zum Beheizen des Wandrings als auch auf einen Lüfter, umfassend ein Lüfterrad und einen beheizten Wandring, wobei der Wandring das Lüfterrad des Lüfters umschließt.

Lüfter, insbesondere Axiallüfter, werden unter anderem bei Anwendungen mit sehr tiefen Temperaturen, wie zum Beispiel für Wärmepumpen oder für Verdampfer in Kühlräumen, eingesetzt. Derartige Lüfter umfassen in der Regel ein Lüfterrad und einen Wandring, der das Lüfterrad umgibt. Dabei besteht die Gefahr von Eisbildung am Wandring und somit einem Festfrieren der Flügel des Lüfterrades an dem Wandring. Um das Festfrieren zu verhindern, wird in bekannten Lüftern typischerweise eine elektrische Widerstandsheizung um den Wandring des Lüfters von außen gelegt und der Wandring beheizt. Dabei ist es nachteilig, dass eine große Energiemenge eingebracht werden muss, um den Wandring ausreichend durchzuwärmen und um das Eis auf der Innenseite des Wandrings zu schmelzen. Dies ist besonders problematisch, wenn der Wandring aus Materialien besteht, die nur gering wärmeleitfähig sind. Zudem wird dabei ein hoher Anteil der Wärmeenergie an die Umgebung abgegeben, was insbesondere bei Kühlräumen besonders unerwünscht ist, da diese zusätzliche Wärmeenergie dann nachträglich dem Kühlraum entzogen werden muss. Außerdem wird bei den elektrischen Widerstandsheizungen in der Regel eine Netzspannung von 230V verwendet, was unter Umständen ein Sicherheitsproblem darstellen kann.

Der Erfindung liegt daher die Aufgabe zugrunde, einen Wandring für einen Lüfter zur Verfügung zu stellen, der besonders energieeffizient und sicher eine Vereisung des Wandrings und damit ein Festfrieren des Lüfters verhindert. Erfindungsgemäß wird die Aufgabe durch einen Wandring für einen Heizlüfter mit den Merkmalen des Anspruchs 1 gelöst.

Bei einem Wandring der eingangs beschriebenen Art wird die Aufgabe erfindungsgemäß dadurch gelöst, dass das Heizelement eine elektrisch leitende Heizschicht umfasst, die an der dem Lüfterrad zugewandten Innenseite des Wandrings angeordnet ist. Das Heizelement weist an seinen in axialer Richtung verlaufenden Seitenrändern eine Kontaktierung mittels Kontaktelementen auf, so dass die Richtung eines durch das Heizelement fließenden elektrischen Stroms in Umfangsrichtung des Wandrings weist.

Durch die Anordnung des Heizelements auf der Innenseite des Wandrings zwischen der Innenseite des Wandrings und den Enden der Lüfterflügel des Lüfterrades ist das Heizelement dort angeordnet, wo sich das Eis überwiegend bildet. Da das Heizelement auf der dem Lüfterrad zugekehrten Oberfläche des Wandringes angeordnet ist, verhindert es durch die direkte Erwärmung des Heizelements die Entstehung von Eis in dem Teilbereich des Wand rings, der von dem Heizelement abgedeckt ist. Zudem erwärmt das Heizelement seine Umgebung durch Wärmeleitung und Wärmestrahlung. Die Wärmeleitung und Wärmestrahlung wirken zusätzlich auf die nicht durch das Heizelement abgedeckten Bereiche der Innenseite des Wandrings und beheizen insbesondere die an das Heizelement angrenzende Oberfläche der Innenseite des Wandrings schnell. Somit wird die Bildung von Eis auf der Innenseite des Wandrings im relevanten Oberflächenbereich verhindert, ohne dass der Wandring vollständig mit dem Heizelement bedeckt werden muss. Zudem werden die Luft in einem Spalt zwischen Wandring und Lüfterflügeln und die Enden der Lüfterflügel durch die Wärmestrahlung des Heizelementes erwärmt. Dies verhindert zusätzlich die Eisbildung an den Enden der LüfterflügeL

In einer Ausführungsform der Erfindung ist die elektrisch leitende Heizschicht des Heizelements als ein elektrisch leitender Lack, insbesondere als CNT-Lack mit Kohlenstoffnanomaterialien, ausgebildet. Dadurch kann das Heizelement besonders einfach durch einen Lackierprozess während der Fertigung des Wandrings, insbesondere auch auf komplexe Oberflächenstrukturen aufgetragen werden. Zudem kann das Heizelement besonders dünn aufgetragen werden, so dass der Luftstrom innerhalb des Wandrings und die Bewegung der Flügel nicht oder vernachlässigbar gering beeinflusst wird. Die erfindungsgemäße Lackschicht ermöglicht eine besonders gleichmäßige und flächige Erwärmung des Wandrings. Des Weiteren ist ein derartiges Heizelement besonders energieeffizient, so dass eine Reduzierung der benötigten Wärmeenergie, insbesondere bis auf zwischen 0,5 W und 12 W, möglich ist.

Zur weiteren Ausgestaltung der Erfindung deckt das Heizelement nur einen in Umfangsrichtung verlaufenden Teilbereich der Innenseite des Wandrings ab und/oder verläuft nur über einen in axialer Richtung verlaufenden Teilbereich der Innenseite des Wandrings. Dies ermöglicht einerseits Materialkosten zu sparen, indem nur die für den Schutz vor Vereisung kritischen Teilbereiche des Wandrings vom Heizelement abgedeckt werden, und andererseits den Energiebedarf an bestimmte Größen des Wandrings und/oder Betriebsparameter des Lüfters, für den der Wandring bestimmt ist, anzupassen.

Das Heizelement weist an seinen in Umfangsrichtung verlaufenden Seitenrändern auch eine Kontaktierung mittels Kontaktelementen auf, so dass die Richtung eines durch das Heizelement fließenden Stroms in axialer Richtung des Wandrings weist.

Insbesondere sind in einer Ausgestaltung der Erfindung mehrere Heizelemente auf der dem Lüfterrad zugewandten Innenseite des Wandrings verteilt angeordnet und deren Kontaktelemente parallel oder seriell geschaltet. Dies ermöglicht eine besonders flexible und energieoptimierte Positionierung der Heizelemente für eine bestimmte Verwendung des Lüfters bei möglichst niedrigem Materialaufwand für die Heizelemente.

In einer Ausführungsform der Erfindung ist das Heizelement für eine Kleinspannung zwischen 3 V und 60 V, insbesondere für 12 V oder 24 V, ausgelegt. Dies hat den Vorteil, dass die Gefahr durch Funkenbildung oder Stromschläge bei einer höheren Netzspannung vermieden wird.

Weitere Einzelheiten, Merkmale und vorteilhafte Weiterbildungen der Erfindung ergeben sich aus dem im Folgenden beschriebenen und in den Zeichnungen 3, 4 und 7 dargestellten Ausführungsbeispielen sowie aus den Unteransprüchen. Die im weiteren Verlauf ebenfalls beschriebenen und in den Zeichnungen 1,2,5 und 6 dargestellten Beispiele stellen nicht-beanspruchte Ausführungen dar. Es zeigt:
Fig. 1 eine skizzenhafte Darstellung eines Ventilators mit einem Wandring,
Fig. 2 bis 7 verschiedene Wandringe in alternativen Ausführungen.

In den verschiedenen Figuren der Zeichnung sind gleiche Teile stets mit den gleichen Bezugszeichen versehen.

In Fig. 1 ist ein Wandring 1 für einen Lüfter dargestellt. Im montierten Zustand des Wandrings 1 befindet sich wie dargestellt innerhalb des Wandrings 1 ein Lüfterrad 5 des Lüfters 6. Der Wandring 1 hat insbesondere eine zylindrische Grundform und weist eine dem Lüfterrad 5 zugewandte Innenseite 2 auf. An der dem Lüfterrad 5 zugewandten Innenseite 2 des Wandrings 1 ist ein Heizelement 3 zum Beheizen des Wandrings 1 angeordnet. Das Heizelement 3 umfasst eine elektrisch leitende Heizschicht. In der dargestellten Ausführungsform deckt das Heizelement 3 nicht die gesamte Oberfläche der Innenseite 2 ab, sondern nur einen Teilbereich der Innenseite 2 des Wandrings 1. Dabei deckt das Heizelement 3 einen in Umfangsrichtung verlaufenden Teilbereich der Innenseite 2 und/oder einen in axialer Richtung verlaufenden Teilbereich der Innenseite 2 ab. Alternativ ist es auch möglich, dass in Umfangsrichtung und/oder axialer Richtung der ganze Bereich der Innenseite 2 abgedeckt wird.

Die elektrisch leitende Heizschicht des Heizelements 3 ist in einem vorzugsweisen Ausführungsbeispiel als ein elektrisch leitender Lack ausgebildet. Der Lack ist insbesondere als CNT-Lack hergestellt und umfasst Kohlenstoffnanomaterialien. Alternativ ist die elektrisch leitende Heizschicht des Heizelements 3 als ein elektrisch leitendes Klebeband ausgebildet. In diesem Fall umfasst das Klebeband insbesondere eine CNT-Lackschicht mit Kohlenstoffnanomaterialien.

Grundsätzlich kann die Größe und die Positionierung des Heizelementes 3 je nach Anwendungsparametern verschieden sein, wobei aus Kostengründen das Heizelement 3 eine möglichst kleine Fläche abdeckt und als eine möglichst dünne Schicht ausgebildet ist. Dabei muss die Heizleistung ausreichend Schutz vor Vereisung ermöglichen. Im gezeigten Ausführungsbespiel deckt das Heizelement 3 ungefähr ein Drittel des Umfangs der Innenseite 2 des Wandrings 1 ab. Dabei ist das Heizelement 3 derart positioniert, dass es sich dort befindet, wo im Betriebszustand des Lüfters 6 die Vereisung überwiegend auftreten würde.

Bei den nicht-beanspruchten Ausführungsformen in Fig. 1, 2, 5 und 6 weist das Heizelement 3 an seinen in Umfangsrichtung verlaufenden Seitenrändern eine Kontaktierung mittels Kontaktelementen 4a auf, so dass die Richtung eines durch das Heizelement 3 fließenden Stroms in axialer Richtung des Wandrings 1 weist.

Bei den erfindungsgemäßen Ausführungsformen in Fig. 3, 4 und 7 weist das Heizelement 3 an seinen in axialer Richtung verlaufenden Seitenrändern eine Kontaktierung mittels Kontaktelementen 4 auf, so dass die Richtung eines durch das Heizelement 3 fließenden Stroms in Umfangsrichtung des Wandrings 1 weist.

Wie in den Fig. 4, 5, 6 und 7 dargestellt, ist es auch möglich, dass mehrere Heizelemente 3 auf der Innenseite 2 des Wandrings 1 verteilt angeordnet sind und dessen Kontaktelemente 4, 4a parallel oder seriell geschaltet sind. Alternativ kann das Heizelement 3 in Umfangsrichtung den, bis auf einen axial verlaufenden Isolierungsspalt, gesamten Umfang der Innenseite 2 des Wandrings 1 abdecken. Durch eine Verteilung von Heizelementen 3 über den Umfang des Wandrings 1 wird der Schutz vor Vereisung unabhängig von der Einbauposition des Lüfters 6 ermöglicht.

Das Heizelement 3 ist für eine Kleinspannung zwischen 3 V und 60 V, insbesondere für 12 V oder 24 V, ausgelegt.

Durch die Beschaltung des Heizelementes 3 mit einer Betriebsspannung fließt Strom durch das Heizelement 3, welches sich dadurch erhitzt, wodurch eine Eisbildung in dem Bereich des Heizelementes 3 vermieden wird. Zudem wird Wärme von dem Heizelement 3 durch Wärmeleitung und Wärmestrahlung in die Umgebung des Heizelementes 3, insbesondere an die Oberfläche der Innenseite 2 des Wandrings 1 abgegeben. Das Heizelement 3 wird derart an der Innenseite 2 des Wandrings 1 positioniert, dass das Heizelement 3 im Betriebszustand des Lüfters 6 den Bereich der Innenseite 2 abdeckt, an dem die Vereisung überwiegend auftreten würde.

## Patentansprüche

1. Wandring (1) für einen Lüfter (6) mit einem Lüfterrad (5) umfassend mindestens ein Heizlement (3) zum Beheizen des Wandrings (1), wobei das Heizelement (3) eine elektrisch leitende Heizschicht umfasst, die an der dem Lüfterrad (5) zugewandten Innenseite (2) des Wandrings (1) angeordnet ist, **dadurch gekennzeichnet, dass** die elektrisch leitende Heizschicht des Heizelements (3) als ein elektrisch leitender CNT-Lack mit Kohlenstoffnanomaterialien ausgebildet ist, wobei das Heizlement (3) an seinen in axialer Richtung verlaufenden Seitenrändern eine Kontaktierung mittels Kontaktelementen (4) aufweist, so dass die Richtung eines durch das Heizelement (3) fließenden Stroms in Umfangsrichtung des Wandrings (1) weist.

2. Wandring (1) nach Anspruch 1, **dadurch gekennzeichnet, dass** das Heizelement (3) einen in Umfangsrichtung verlaufenden Teilbereich der Innenseite (2) des Wandrings (1) abdeckt.

3. Wandring (1) nach Anspruch 1 oder 2, **dadurch gekennzeichnet, dass** das Heizelement (3) einen in axialer Richtung verlaufenden Teilbereich der Innenseite (2) des Wandrings (1) abdeckt.

4. Wandring (1) nach Anspruch 1, **dadurch gekennzeichnet, dass** mehrere Heizelemente auf der dem Lüfterrad (5) zugewandten Innenseite (2) des Wandrings (1) verteilt angeordnet sind und dessen Kontaktelemente (4, 4a) parallel oder seriell geschaltet sind.

5. Wandring (1) nach einem der Ansprüche 1 bis 3, **dadurch gekennzeichnet, dass** das Heizelement (3) in Umfangsrichtung den, bis auf einen axial verlaufenden Isolierungsspalt, gesamten Umfang der Innenseite (2) des Wandrings (1) abdeckt.

6. Wandring (1) nach einem der Ansprüche 1 bis 5, **dadurch gekennzeichnet, dass** das Heizelement (3) für eine Kleinspannung zwischen 3 V und 60 V, insbesondere für 12 V bis 24 V ausgelegt ist.

7. Lüfter (6) umfassend ein Lüfterrad (5) und einen beheizten Wandring (1), wobei der Wandring (1) das Lüfterrad (5) des Lüfters umschließt, **gekennzeichnet durch** einen Wandring (1) mit den Merkmalen nach einem der Ansprüche 1 bis 6.

## Claims

1. A wall ring (1) for a fan (6) having a fan wheel (5) comprising at least one heating element (3) for heating the wall ring (1), whereby the heating element (3) comprises an electrically conductive heating layer that is arranged on the inside (2) of the wall ring (1) facing the fan wheel (5), **characterized in that** the electrically conductive heating layer of the heating element (3) is configured as an electrically conductive CNT coating with carbon nano-materials, whereby the heating element (3) makes contact by means of contact elements (4) on its side edges that run in the axial direction, so that the direction of a current flowing through the heating element (3) faces in the circumferential direction of the wall ring (1).

2. The wall ring 1 according to claim 1, **characterized in that** the heating element (3) covers a partial area that is on the inside (2) of the wall ring (1) and that runs in the circumferential direction.

3. The wall ring (1) according to claim 1 or 2, **characterized in that** the heating element (3) covers a partial area of the inside (2) of the wall ring (1) that runs in the axial direction.

4. The wall ring (1) according to claim 1, **characterized in that** several heating elements are arranged so as to be distributed on the inside (2) of the wall ring (1) facing the fan wheel (5) and its contact elements (4, 4a) are connected in parallel or in series.

5. The wall ring (1) according to one of claims 1 to 3, **characterized in that** the heating element (3) covers the entire circumference of the inside (2) of the wall ring (1) in the circumferential direction, except for insulation gap that runs axially.

6. The wall ring (1) according to one of claims 1 to 5, **characterized in that** the heating element (3) is configured for a low voltage between 3 V and 60 V, especially for 12 V to 24 V.

7. A fan (6) comprising a fan wheel (5) and a heated wall ring (1), whereby the wall ring (1) encloses the fan wheel (5) of the fan, **characterized by** a wall ring (1) having the features according to one of claims 1 to 6.

## Revendications

1. Bague murale (1) pour un ventilateur (6) avec une roue de ventilateur (5), comportant au moins un élément chauffant (3) pour chauffer la bague murale (1), l'élément chauffant (3) comprenant une couche chauffante électriquement conductrice qui est agencée sur le côté intérieur (2) de la bague murale (1) tourné vers la roue de ventilateur (5), **caractérisée en ce que** la couche chauffante électriquement conductrice de l'élément chauffant (3) est réalisée en tant que laque CNT électriquement conductrice avec des nanomatériaux carbonés, l'élément chauffant (3) présentant un contact réalisé au moyen d'éléments de contact (4) sur ses bords latéraux allant en direction axiale, de sorte que la direction d'un courant traversant l'élément chauffant (3) est la direction circonférentielle de la bague murale (1).

2. Bague murale (1) selon la revendication 1, **caractérisée en ce que** l'élément chauffant (3) recouvre une zone partielle du côté intérieur (2) de la bague murale (1) allant en direction circonférentielle.

3. Bague murale (1) selon la revendication 1 ou 2, **caractérisée en ce que** das l'élément chauffant (3) recouvre une zone partielle du côté intérieur (2) de la bague murale (1) allant en direction axiale.

4. Bague murale (1) selon la revendication 1, **caractérisée en ce que** plusieurs éléments chauffants sont répartis sur le côté intérieur (2) de la bague murale (1) tourné vers la roue de ventilateur (5) et **en ce que** leurs éléments de contact (4, 4a) sont montés en parallèle ou en série.

5. Bague murale (1) selon l'une des revendications 1 à 3, **caractérisée en ce que** l'élément chauffant (3) recouvre, en direction circonférentielle, l'ensemble du pourtour du côté intérieur (2) de la bague murale (1) sauf une fente isolante allant en direction axiale.

6. Bague murale (1) selon l'une des revendications 1 à 5, **caractérisée en ce que** l'élément chauffant (3) est conçu pour une basse tension comprise entre 3 V et 60 V, et plus particulièrement pour 12 V à 24 V.

7. Ventilateur (6) comprenant une roue de ventilateur (5) et une bague murale chauffée (1), la bague murale (1) entourant la roue de ventilateur (5) du ventilateur, **caractérisé par** une bague murale (1) présentant les caractéristiques selon l'une des revendications 1 à 6.
